# EUROPÄISCHE PATENTSCHRIFT

(11) **EP 0 545 096 B1**
(45) Veröffentlichungstag und Bekanntmachung des Hinweises auf die Patenterteilung: **28.01.1998**
(21) Anmeldenummer: 92119008.8
(22) Anmeldetag: 06.11.1992
(51) Int. Cl.: B65H 29/24

(54) **Bogenleitvorrichtung im Auslegebereich einer Bogendruckmaschine**
Sheet guiding device in the delivery zone of a sheet printing machine
Dispositif de guidage de feuilles dans la zone de délivrance d'une machine à imprimer des feuilles

(30) Priorität: 06.12.1991 DE 4140253
(43) Veröffentlichungstag der Anmeldung: 09.06.1993
(73) Patentinhaber: Heidelberger Druckmaschinen Aktiengesellschaft, D-69115 Heidelberg (DE)
(72) Erfinder: Pollich, Gerhard, W-6900 Heidelberg (DE)
(74) Vertreter: Fey, Hans-Jürgen

(56) Entgegenhaltungen:
- DE-A- 3 113 750
- DE-A- 3 509 696
- DE-C- 3 411 029

## Beschreibung

Die Erfindung betrifft eine Bogenleitvorrichtung im Auslegerbereich einer Bogendruckmaschine.

Aus der DE-OS 31 13 750 ist ein durchgehend geschlossenes Bogenleitblech zwischen dem letzten Druckwerk einer Bogendruckmaschine und Bremswalzen vorgeordneten Bogenleitbügelbläsern bekannt. Aus dieser Schrift ist ferner ein beschichtetes Führungstuch bekannt, das zur Erhaltung einer geschlossenen Führungsfläche zwischen den Bremswalzen und den Bogenleitbügelbläsern bei formatverstellungsbedingten Lageverschiebungen der Bremswalzen der Verschiebebewegung der Bremswalze zwangsweise folgt. Das eine Ende des Führungstuchs ist am Gehäuse der Bremswalzen angelenkt, das von den Bremswalzen wegweisende Ende des Führungstuchs ist um eine Umlenkstange geführt und unterhalb der Bogenleitfläche mit einem Gewicht zur Straffung des Führungstuchs beschwert.

Die geschlossene Bogenleitfläche ermöglicht den Aufbau eines Luftpolsters zwischen der Bogenleitfläche und den über diese hinweggezogenen Papierbogen, was sich im Schön- und Widerdruck durch das daraus resultierende Vermeiden des Verschmierens der zur Bogenleitfläche weisenden bedruckten Bogenseite auch als vorteilhaft erweist. Im Schöndruck hingegen, bei dem lediglich die von der Bogenleitfläche wegweisende Bogenseite bedruckt wird und bei dem daher eine solche Gefahr des Verschmierens der zur Bogenleitfläche weisenden Bogenseite nicht besteht, überwiegen die negativen Seiten einer geschlossenen Bogenleitfläche. Das Luftpolster kann ein Flattern der Papierbogen bewirkten. Bei hohen Geschwindigkeiten führt dies zu Lärmbelästigung und unruhiger Bogenführung.

Es ist außerdem bekannt, die Bogenleitfläche im Auslegerbereich aus mit Durchgangslöchern versehenen Bogenleitblechen zu gestalten, durch die das zwischen Bogenleitfläche und den darüberhinweggezogenen Papierbogen aufgestaute Luftpolster entweichen kann. Bei einem solchen Bogenleitblech ist im Schöndruck eine sichere, flatterfreie Bogenführung durchführbar, die durch zusätzliches Absaugen noch verbessert werden kann. Im Schön- und Widerdruck kommt es aufgrund der sicheren Bogerführung auf dem Bogenführungsblech zu Verschmiereffekten auf der zur Bogenleitfläche weisenden bedruckten Papierbogenseite. Eine solche Bogenleitfläche ist beispielsweise aus der DE-PS 34 11 029 bekannt. Dabei wird bei dieser Bogenleitfläche versucht, den Verschmiereffekten durch Umkehrung des Absaugens in ein zum Papierbogen gerichtetes Blasen im Schön- und Widerdruck entgegenzuwirken. Zum Erreichen der gewünschten Wirkung ist hierbei eine aufwendige genaue Regelung einer umkehrbahren Saug- und Blasluftzufuhr erforderlich.

Aus dem Dokument DE-A-3 509 696 ist eine Einrichtung bekannt, die den Erfordernissen des Schön-, sowie des Widerdruckes nachkommt. Im Schöndruck wird der Bogen glätter und im Schön- und Widerdruck das Leitelement in den Wirkbereich der Bogenbahn geschwenkt. In beiden Betriebsarten ist es somit möglich, den Bogen abschmierfrei auf den Bogenstapel abzulegen.

Aufgabe der Erfindung ist es, eine Bogerleitvorrichtung im Auslegerbereich einer Bogendruckmaschine zu schaffen, bei der in einfacher Weise unter Verwendung einfacher Mittel die Vorteile einer geschlossenen Bogenleitfläche beim Schön- und Widerdruck mit den Vorteilen einer mit Öffnungen versehenen Bogenleitfläche beim Schöndruck verbunden werden.

Erfindungsgemäß wird diese Aufgabe durch eine Bogenleitvorrichtung mit den Merkmalen von Anspruch 1 gelöst.

Die erfindungsgemäße Bogenleitvorrichtung ermöglicht die Erzielung des gewünschten Vorteils einer sicheren ruhigen Bogenführung eienr geschlossenen Bogenleitfläche im Schöndruck und der gewünschten verschmierfreien Bogenfürung einer mit Öffnungen versehenen Bogenleitfläche im Schön- und Widerdruck. Durch Verändern der eigentlichen bogenführenden Oberfläche beim Wechseln von Schön- auf Schön- und Widerdruck bzw. umgekehrt von Schön- und Widerdruk auf Schöndruck können die angestrebten Vorteile in beiden Druckarten mit einfachen Mitteln und ohne aufwendige Regelung erzielt werden.

Die erfindungsgemäße Bogenleitvorrichtung ermöglicht durch die einstückige Ausbildung der Abdeckung einen besonders einfachen Wechsel der bogenführenden Oberflächen ohne weiteren Aufwand zur Sicherstellung einer glatten, stoßfreien bogenführenden Oberfläche im Schön- und Widerdruck.

Eine geschlossene Abdeckfläche aus einem Folienmaterial ermöglicht ein besonders einfaches Umstellen durch Ab- und Wiederbedecken der Lochöffnungen bei nahezu unveränderter Höhe der bogenführenden Oberfläche bezüglich der über sie hinweggeführten Bogen. Das geringe Foliengewicht und -volumen ist bediener- und bei abgedeckter bogenführender Oberfläche aufbewahrungsfreundlich.

Die Merkmale der Ansprüche 2 bis 5 beinhalten bervorzugte Ausgestaltungsformen der Erfindung.

Die Erfindung wird im Folgenden anhand eines in den Fig. 1 bis 6 dargestellten Ausführungsbeispiels beschrieben.

Es zeigen:
- Fig. 1: Schematische Seitenansicht einer erfindungsgemäßen Ausführungsform mit Lochblech und aufziehbarer Folie im Auslegerbereich einer Bogenrotationsdruckmaschine,
- Fig. 2: Ausschnittsweise Draufsicht auf die Bogenleitfläche im Schöndruck gemäß Schnitt II-II aus Fig. 1,
- Fig. 3: Seitenansicht der Bogenleitfläche gemäß Schnitt III-III in Fig. 2 mit Aufwickelrolle,
- Fig. 4: Seitenansicht der Handkurbel der Aufwickelvorrichtung mit schematisch dargestellter Arretiervorrichtung,
- Fig. 5: Teilansicht einer Draufsicht der erfindungsgemäßen Bogenleitvorrichtung mit aufgezogener Folie in Schöndruckstellung gemäß dem Schnitt V-V aus Fig. 1,
- Fig. 6: Seitenansicht gemäß Schnitt VI-VI von Fig. 5.

Fig. 1 zeigt den Auslegerbereich 1 einer Bogenrotationsdruckmaschine, bei der Papierbogen 4 mit Hilfe von Greiferleisten 3, die an umlaufenden Ketten 2 befestigt sind, von einem letzten Druckwerk 5 über eine als handelsübliches Lochblech 9 ausgebildete Bogenleitfläche hinweggezogen werden. In Förderrichtung dem Lochblech 9 mit den Lochöffnungen 14 nachgeordnet sind Bremswalzen 8, an die die Bogen 4 mit Hilfe von den Bremswalzen 8 unmittelbar vorgeordneten Bogenleitbügelbläsern 7 in sicheren Wirkkontakt gebracht werden. Die Papierbogen 4 werden von den Bremswalzen 8 abgebremst und in Bogenförderrichtung den Bremswalzen 8 nachgeordnet auf einem Stapel 6 abgelegt. Das Lochblech 9 ist in den Seitenteilen 15 und 16 des Auslegers befestigt.

Unterhalb der Bogenführungsfläche ist dem Lochblech 9 in Förderrichtung vorgeordnet eine Folienwickelrolle 11 und dem Lochblech 9 nachgeordnet Bandwickelrolle 10, vorgesehen.

Wie in den Fig. 5 und 6 dargestellt, ist die Folienwickelrolle 11, deren Achse sich quer zur Bogenförderrichtung erstreckt, mit Hilfe von Lagerzapfen 17 in den Seitenteilen 15 und 16, von denen in Fig. 5 lediglich des Seitenteils 16 dargestellt ist, drehbar gelagert. Eine bandförmige Folie 12 aus Metall oder Kunststoff ist symmetrisch zur Mittellinie des Lochblechs 9 ausgerichtet mit einem Ende an der Folienwickelrolle 11 befestigt. Die Folienbreite ist kleiner dimensioniert, als der Abstand der beiden Seitenteile 15, 16 zueinander, aber größer als die maximal zulässige Breite der Papierbogen. An ihrem anderen Ende ist eine quer zur Bogenförderrichtung ausgerichtete sich über die Breite der Folie 12 erstreckende Halteleiste 18 befestigt. An beiden zu den Seitenteilen 15 und 16 hinweisenden, äußeren Endbereichen der Halteleiste 18 ist jeweils ein Zugband 19 angelenkt. Die Zugbänder 19 sind parallel zueinander in gleichem seitlichem Abstand zur Mitte des Lochblechs 9 über die äußeren Randbereiche des Lochblechs 9 in Förderrichtung geführt. Mit ihren von der Halteleiste 18 wegweisenden Enden sind sie an den Bandwickelrollen 10 befestigt, wie in den Fig. 1, 2 und 3 dargestellt. Die Bandwickelrollen 10 gleichen Durchmessers sind über ihre konzentrische Achse 20 drehbar in den Seitengestellen 15, 16 gelagert. Auf einer durch das Seitenteil 15 hindurchreichenden Verlängerung der Welle 20 ist ein Handrad 21 befestigt.

Mit Hilfe des Handrades 21 können die Bänder 13 auf die Bandwickelrollen 10 aufgewickelt werden, wobei sie die Folie 12 zwangsweise auf das Lochblech und in Förderrichtung über dieses hinwegziehen. Die Folie 12 wird mit Hilfe einer Spiralfeder 22, die sich mit ihrem einen Ende am Lagerzapfen 17 und mit ihrem anderen Ende am Federlagerzapfen 23 abstützt und der Zugrichtung der Bänder 13 entgegenwirkt über dem Lochblech gespannt gehalten. Mit Hilfe eines Arretierhebels 24 kann die Achse 20 und somit die Folie 12 im Zusammenwirken mit der rückstellenden Spiralfeder 22 in einer gewünschten die Lochöffnungen 14 des Lochblechs 9 abdeckenden Position in Bogenförderrichtung arretiert werden.

Für den Schön- und Widerdruck wird die Folie 12 soweit über das Lochblech gezogen, daß sie die Lochöffnungen 9 vollständig abdeckt und die Halteleiste 18 sich unter den Bogenleitbügelbläsern 7 befindet, wie in Fig. 3 dargestellt. In dieser Position wird die Welle 20 arretiert. Die geförderten Papierbogen werden somit über eine geschlossene glatte Oberfläche geführt, über dem sich beim Hinwegführen der Papierbogen 4 ein Luftpolster bildet, wodurch der Berührkontakt der bedruckten zur Folie 12 hinweisenden Seite der Papierbogen 4 die Folie 12 nicht berüht und somit ein Verschmieren dieser Seiten vermieden wird.

Für den Schöndruck wird der Arretierhebel 24 gelöst. Die rückstellenden Kraft der Feder 22 bewirkt das Aufwickeln der Folie 12 auf die Folienwickelrolle 11. Die Halteleiste 18 wird in Gegenförderrichtung der Papiebogen 4 über das Lochblech 9 hinweggezogen, wobei es die Zugbänder 19 von den Bandwickelrollen 10 abwickelt, bis es unter die bogenführende Fläche hinwegtaucht. In dieser Position wird die Welle 20 wieder mit dem Arretierhebel 24 arretiert. Die dann geförderten Papierbogen werden direkt über das Lochblech ohne Berührkontakt zu den Aufzugbändern 13 zwischen diesen hindurchgefördert. Das sich zwischen Papierbogen 4 und Lochblech 9 aufbauende Luftpolster kann dabei durch die Lochöffnungen 14 des Lochblechs 9 hindurch entweichen. Die geförderten Papierbogen 4 werden dabei mit ihrem den Greifer 3 gegenüberliegenden Ende sicher auf dem Lochblech 9 aufliegend ohne Flattern und geräuscharm gefördert.

Ein zusätzliches Absaugen im Schöndruck durch Saugeinrichtigungen unterhalb des Lochblechs ist darüber hinaus denkbar.

Ebenso ist es denkbar, an Stelle der Zugbänder 19 Zugschnüre zu verwenden. Anstelle des Handrads 21 ist selbstverständlich auch ein motorischer Antrieb, beispielsweise ein Elektromotor, denkbar.

### BEZUGSZEICHENLISTE

- 1: Auslegerbereich
- 2: Kette
- 3: Greiferleisten
- 4: Papierbogen
- 5: letztes Druckwerk
- 6: Stapel
- 7: Bogenleitbügelbläser
- 8: Bremswalzen
- 9: Lochblech
- 10: Bandwickelrolle
- 11: Folienwickelrolle
- 12: Folie
- 13: Aufzugbänder
- 14: Lochöffnung
- 15: Seitenteil
- 16: Seitenteil
- 17: Lagerzapfen
- 18: Leiste
- 19: Zugband
- 20: Achse
- 21: Handrad
- 22: Spiralfeder
- 23: Federlager
- 24: Arretierhebel

## Patentansprüche

1. Bogerleitvorrichtung im Auslegerbereich einer Bogendruckmaschine für Schön- und Schön- und Widerdruck, bei der die bogenführende Oberfläche im Schöndruck eine mit durchgehenden Lochöffnungen (14) versehene Bogenleitfläche und im Schön- und Widerdruck eine geschlossene glatte Bogenleitfläche ist,
**dadurch gekennzeichnet**
daß unterhalb der mit Lochöffnungen (14) versehenen Bogenleitfläche eine ortsfeste Wickelvorrichtung zur Aufnahme eines bandförmigen Folienmaterials (12) quer zur Bogenförderrichtung ausgerichtet drehbar gelagert ist, bei der unterhalb der mit Lochöffnungen (14) versehenen Bogenleitfläche eine weitere Wickelvorrichtung quer zur Bogenförderrichtung ortsfest drehbar gelagert ist, die über Zugmittel mit dem Folienmaterial in Wirkverbindung steht und bei der die Wickelvorrichtungen miteinander entgegengerichteten Kraftmitteln in Wirkverbindung stehen, deren resultierende Kraft einstellbar ist.

2. Bogenleitvorrichtung gemäß den Merkmalen von Anspruch 1,
bei der eine Wickelvorrichtung in Wirkverbindung mit Antriebsmitteln steht, bei der die andere Wickelvorrichtung mit einem Kraftspeicher in Wirkverbindung steht, bei der an einer Wickelvorrichtung das eine Ende des Folienmaterials (12) befestigt ist,
bei der an der anderen Wickelvorrichtung Bänder (19) oder Schnüre befestigt sind, wobei die Bänder (19) bzw. Schnüre mit ihren anderen Enden an dem anderen Ende des Folienmaterials (12) angelenkt sind.

3. Bogenleitvorrichtung gemäß den Merkmalen der Ansprüche 1 oder 2,
bei der zur Aufnahme des Folienmaterials (12) eine Wickelrolle (11) vorgesehen ist, die mit einer Spiralfeder (12) in Wirkverbindung steht, die sich gegen ein ortsfestes Lager abstützt,
an der das Folienmaterial (12) mit seinem einen Ende befestigt ist,
bei der zwei fadenförmige Zugmittel (19) jeweils mit ihrem einen Ende an dem zweiten Ende des Folienmaterials in dessen beiden seitlichen Randbereichen gleichmäßig beabstandet zur Bandmitte des Folienmaterials (12) angelenkt sind,
bei der der Wickelrolle (11) zur Aufnahme des Folienmaterials (12) in der Bogenförderrichtung nachgeordnet zwei weitere korizentrisch drehbar gelagerte, miteinander drehfest verbundene Wickelrollen (10) gleichen Druckmessers zur Aufnahme der fadenförmigen Zugmittel (19) vorgesehen sind, wobei die fadenförmigen Zugmittel (19) mit ihrem jeweiligen anderen Ende jeweils an einer der beiden Wickelrollen (10) zur Aufnahme der fadenförmigen Zugmittel (19) befestigt sind,
wobei die fadenförmigen Zugmittel (19) zwischen den Wickelrollen (10) und dem Folienmaterial (12) parallel zueinander verlaufen,
bei der die Wickelrolle (11) zur Aufnahme des Folienmaterials (12) mit einer Spiralfeder (22) und die Wickelrollen (10) zur Aufnahme der fadenförmigen Zugmittel (19) mit regelbaren Antriebsmitteln (21) in Wirkverbindung stehen.

4. Bogenleitvorrichtung gemäß den Merkmalen einer der Ansprüche 1 bis 3,
bei der das Folienmaterial (12) eine Kunststoffolie ist,

5. Bogenleitvorrichtung gemäß den Merkmalen einer der Ansprüche 1 bis 3,
bei der das Folienmaterial (12) eine Metallfolie ist.

## Claims

1. Sheet-guiding device in the delivery region of a sheet-fed printing machine for one-sided printing and perfecting, in which the sheet-feeding surface in one-sided printing is a sheet-guiding surface provided with through-holes (14) and in perfecting is a closed, smooth sheet-guiding surface, characterized in that below the sheet-guiding surface provided with holes (14), a fixed winding device is mounted rotatably aligned transversely to the sheet-conveying direction to receive a strip-type film material (12), in which, below the sheet-guiding surface provided with holes (14), a further winding device is mounted fixedly and rotatably transversely to the sheet-conveying direction, which further winding device is operatively connected to the film material via tensioning means, and in which the winding devices are operatively connected to mutually opposed power means, whose resultant force is adjustable.

2. Sheet-guiding device according to the features of Claim 1,
in which a winding device is operatively connected to driving means,
in which the other winding device is operatively connected to a power accumulator, in which one end of the film material (12) is attached to a winding device,
in which straps (19) or cords are attached to the other winding device, the straps (19) or cords being linked by their other ends to the other end of the film material (12).

3. Sheet-guiding device according to the features of Claims 1 or 2,
in which a winding reel (11) is provided to receive the film material (12),
which winding reel is operatively connected to a helical spring (12) which is supported against a fixed bearing, to which the film material (12) is attached by one of its ends,
in which two thread-type tensioning means (19) are linked in each case by one of their ends to the second end of the film material in the two lateral edge regions thereof and evenly spaced from the centre of the strip of film material (12),
in which two further winding reels (10) of equal diameter, which are arranged, in the sheet-conveying direction, downstream of the winding reel (11) for receiving the film material (12), are mounted concentrically and rotatably and are connected to one another fixedly in terms of rotation, are provided for receiving the thread-type tensioning means (19),
the thread-type tensioning means (19) being attached by their respective other end in each case to one of the two winding reels (10) for receiving the thread-type tensioning means (19),
the thread-type tensioning means (19) running in parallel between the winding reels (10) and the film material (12),
in which the winding reel (11) for receiving the film material (12) is operatively connected to a helical spring (22) and the winding reels (10) for receiving the thread-type tensioning means (19) are operatively connected to controllable driving means (21).

4. Sheet-guiding device according to the features of one of Claims 1 to 3,
in which the film material (12) is a plastic film.

5. Sheet-guiding device according to the features of one of Claims 1 to 3,
in which the film material (12) is a metal foil.

## Revendications

1. Dispositif de guidage de feuilles placé dans la région de réception d'une machine à imprimer à feuilles pour impression sur une face et impression sur deux faces, dans lequel, dans l'impression sur une face, la surface qui conduit la feuille est une surface de guidage de la feuille munie d'ouvertures de trous traversants (14) et, dans l'impression sur deux faces, une surface de guidage de la feuille lisse et pleine,
caractérisé
en ce qu'au-dessous de la surface de guidage de la feuille munie d'ouvertures de trous (14), est monté rotatif un dispositif d'enroulement en position fixe destiné à recevoir une matière en feuille (12) en forme de bande, et qui est orienté transversalement à la direction de transport des feuilles, dans lequel, au-dessous de la surface de guidage de la feuille munie d'ouvertures de trous (14) est monté rotatif, en position fixe, transversalement à la direction de transport des feuilles, un autre dispositif d'enroulement qui est en liaison fonctionnelle avec la matière en feuille par des moyens de traction, et dans lequel les dispositifs d'enroulement sont en liaison fonctionnelle avec des moyens de force dirigés les uns en sens inverse des autres et dont la force résultante est réglable.

2. Dispositif de guidage de feuilles selon les caractéristiques de la revendication 1,
dans lequel l'un des dispositifs d'enroulement est en liaison fonctionnelle avec des moyens d'entraînement et dans lequel l'autre des dispositifs d'enroulement est en liaison fonctionnelle avec un accumulateur de force, et dans lequel l'une des extrémités de la matière en feuille (12) est fixée à un dispositif d'enroulement,
et dans lequel des bandes (19) ou cordons sont fixés à l'autre dispositif d'enroulement, les bandes (19) ou cordons étant reliés à l'autre extrémité de la matière en feuille (12) par leurs autres extrémités.

3. Dispositif de guidage de feuilles selon les caractéristiques des revendications 1 ou 2,
dans lequel, pour recevoir la matière en feuille (12), il est prévu un rouleau d'enroulement (11) qui est en liaison fonctionnelle avec un ressort spiral (12) qui prend appui contre une portée fixe,
auquel la matière en feuille (12) est fixée par une de ses extrémités,
dans lequel deux moyens de traction filiformes (19) sont reliés par une de leurs extrémités à la deuxième extrémité de la matière en feuille, dans les deux régions marginales latérales de cette matière, à égale distance du milieu de la bande de la matière en feuille (12), dans lequel sont disposés, en aval du rouleau d'enroulement (11) destiné à recevoir la matière en feuille (12), dans le sens du transport des feuilles, deux autres rouleaux d'enroulement (10) de même diamètre, montés rotatifs concentriquement, reliés l'un à l'autre solidairement en rotation, destinés à recevoir les moyens de traction filiformes (19), les moyens de traction filiformes (19) étant fixés, chacun par son autre extrémité, à l'un des deux rouleaux d'enroulement (10) destinés à recevoir les moyens de traction filiformes (19),
les moyens de traction filiformes (19) s'étendant parallèlement entre eux entre les rouleaux d'enroulement (10) et la matière en feuille (12),
dans lequel le rouleau d'enroulement (11) destiné à recevoir la matière en feuille (12) est en liaison fonctionnelle avec un ressort spiral (22) et les rouleaux d'enroulement (10) destinés à recevoir les moyens de traction filiformes (19) sont en liaison fonctionnelle avec des moyens d'entraînement (21).

4. Dispositif de guidage de feuilles selon les caractéristiques d'une des revendications 1 à 3, dans lequel la matière en feuille (12) est une feuille de matière plastique.

5. Dispositif de guidage de feuilles selon les caractéristiques d'une des revendications 1 à 3, dans lequel la matière en feuille (12) est une feuille métallique.
